# EUROPÄISCHE PATENTSCHRIFT

(11) **EP 2 819 538 B1**
(45) Veröffentlichungstag und Bekanntmachung des Hinweises auf die Patenterteilung: **24.02.2016**
(21) Anmeldenummer: 12706478.0
(22) Anmeldetag: 27.02.2012
(51) Int. Cl.: A43C 15/14, A43C 15/16

(54) **SCHUHSOHLE, SCHUH MIT EINER SOLCHEN SCHUHSOHLE UND VERFAHREN ZUR HERSTELLUNG DER SCHUHSOHLE**
SHOE SOLE, SHOE HAVING SUCH A SHOE SOLE, AND METHOD FOR PRODUCING THE SHOE SOLE
SEMELLE, CHAUSSURE COMPORTANT UNE TELLE SEMELLE ET PROCÉDÉ DE FABRICATION DE LA SEMELLE

(43) Veröffentlichungstag der Anmeldung: 07.01.2015
(73) Patentinhaber: PUMA SE, 91074 Herzogenaurach (DE)
(72) Erfinder: HOFMANN, Theodor, 96132 Schlüsselfeld (DE)
(74) Vertreter: Gosdin, Michael
(86) Internationale Anmeldenummer: PCT/EP2012/000829
(87) Internationale Veröffentlichungsnummer: WO 2013/127404

(56) Entgegenhaltungen:
- WO-A1-2010/101492
- US-A1- 2011 197 478

## Beschreibung

Die Erfindung betrifft eine Schuhsohle, die an ihrer bei bestimmungsgemäßem Gebrauch dem Boden zugewandten Unterseite mindestens einen Nocken aufweist, der zur Kontaktnahme mit dem Boden ausgebildet ist, wobei der Nocken einen Grundkörper umfasst, der an der Unterseite der Sohle fest angeordnet ist. Des weiteren betrifft die Erfindung einen Schuh mit einer solchen Sohle sowie ein Verfahren zur Herstellung einer solchen Sohle.

Ein gattungsgemäßer Schuh bzw. eine solche Schuhsohle ist beispielsweise aus der US 2011/0197478 A1 bekannt. Ähnliche Lösungen zeigen die WO 2010/101492 A1 und die EP 1 392 136 B1**.** Hier wird ein Sportschuh beschrieben, der insbesondere als Fußballschuh zum Einsatz kommt, bei dem eine Anzahl Nocken an der Sohlenunterseite angeordnet sind.

Wenngleich mit der vorbekannten Lösung bereits ein Stollen- bzw. Nockenschuh zur Verfügung steht, mit dem schon eine positive Beeinflussung des Traktionsverhaltens des Schuhs erzielt werden kann, hat sich ergeben, dass es noch Verbesserungsbedarf hinsichtlich der Standfestigkeit beim Auftreffen des Schuhs auf dem Boden gibt. Demgemäß sind vorbekannten Schuhe hinsichtlich der Griffigkeit des Schuhs am Boden noch nicht optimal gestaltet. Dies gilt insbesondere für den Einsatz des Sportschuhs beim Fußballspielen oder auch beim Golfspielen, wo infolge des Bewegungsablaufs ein guter und griffiger Halt des Schuhs auf dem Boden während der Bewegungsphasen angestrebt wird.

Der Erfindung liegt die **Aufgabe** zugrunde, einen gattungsgemäßen Schuh bzw. seine Sohle so fortzubilden, dass die Traktion des Schuhs auf dem Boden verbessert wird, d. h. die Standfestigkeit des Schuhs beim Aufsetzen auf dem Boden soll verbessert und die Griffigkeit erhöht werden. Dies soll insbesondere in einer solchen Weise erfolgen, dass eine hohe dynamische Standfestigkeit des Schuhs insbesondere beim Fußballspielen und beim Golfspielen erzielt werden kann. Des weiteren soll eine effiziente und wirtschaftliche Weise für die Herstellung einer solchen Sohle vorgeschlagen werden.

Die **Lösung** dieser Aufgabe durch die Erfindung ist dadurch gekennzeichnet, dass im Grundkörper eine bogenförmige Ausnehmung mit einer Bogenlängsrichtung angeordnet ist, die an einer dem Boden zugewandten Oberfläche des Grundkörpers zwei Öffnungen aufweist, wobei in der Ausnehmung ein Einsatz angeordnet ist, der eine zur bogenförmigen Ausnehmung kongruente Form aufweist, wobei der Einsatz in Bogenlängsrichtung der bogenförmigen Ausnehmung beweglich im Grundkörper angeordnet ist. Die Ausnehmung ist dabei bevorzugt kreisbogenförmig ausgebildet.

Der Grundkörper kann eine längliche Form mit einer Nockenlängsrichtung aufweisen. Die Nockenlängsrichtung kann zu einer Sohlenlängsrichtung einen Winkel aufweisen, der kleiner als 35°, vorzugsweise kleiner als 25° und besonders bevorzugt kleiner als 15°, ist. Hierdurch kommt die weiter untern erläuterte Wirkung besonders gut zum Tragen.

Der Einsatz erstreckt sich bevorzugt über einen Bogenwinkel, der zwischen 160° und 200°, vorzugsweise zwischen 170° und 190°, beträgt.

Der Einsatz kann dabei eine so große Erstreckung in Bogenlängsrichtung aufweisen, dass er in jeder Position in der bogenförmigen Ausnehmung aus mindestens einer der Öffnungen herausragt.

Der Einsatz kann ferner in einem Schnitt senkrecht zur Bogenlängsrichtung eine runde Form, eine elliptische Form oder eine elliptische Form mit einseitiger Verbreiterung eines elliptischen Abschnitts aufweisen.

Er kann mit Mitteln versehen sein, mit denen die Beweglichkeit des Einsatzes relativ zur bogenförmigen Ausnehmung begrenzt wird. Im einfachsten Falle weist der Einsatz im Endbereich seines bogenförmigen Verlaufs einen vorspringenden Abschnitt auf, der ein Eintreten des Endbereichs in die bogenförmige Ausnehmung verhindert.

Der Einsatz kann aus Metall, insbesondere aus Aluminium oder aus Magnesium, bestehen. Alternativ können der Grundkörper und der Einsatz aus Kunststoffmaterial bestehen, wobei die Kunststoffe von Grundkörper und Einsatz verschieden sind.

Der Grundkörper kann an der Sohle auch lösbar angeordnet sein, wenngleich eine einstückige Ausbildung mit der Sohle bevorzugt ist.

Der erfindungsgemäße Schuh, insbesondere der Sportschuh, hat eine Schuhsohle der erläuterten Art, die mit einem Schuhoberteil verbunden ist.

Der Schuh ist bevorzugt ein Fußballschuh oder ein Golfschuh.

Das Verfahren zur Herstellung einer Schuhsohle der erläuterten Art sieht erfindungsgemäß die Schritte vor:
a) Herstellen mindestens eines bogenförmigen Einsatzes;
b) Einlegen des mindestens einen hergestellten Einsatzes in eine Spritzgießform für die Schuhsohle;
c) Spritzgießen der Schuhsohle samt mindestens einem Grundkörper eines Nockens, wobei der mindestens eine Einsatz vom Kunststoffmaterial des Grundkörpers umspritzt wird, so dass sich die bogenförmige Ausnehmung im Grundkörper bildet.

Mit der vorgeschlagenen Lösung wird ein Schuh zur Verfügung gestellt, der sich durch eine gute und im Vergleich mit vorbekannten Lösungen verbesserte Standfestigkeit beim Auftreffen des Schuhes auf dem Boden auszeichnet. Die Griffigkeit des Schuhs ist wesentlich verbessert; dies gilt insbesondere für die Phasen während eines spezifischen Bewegungsablaufes, wie er beim Fußballspielen und beim Golfspielen typisch ist.

Der erfindungsgemäß vorgesehene bogenförmige Einsatz fungiert als Greifelement, das sich an die Lauf- bzw. Abrollbewegung des Fußes auf dem Boden dynamisch anpasst. Hierdurch wird es möglich, einen möglichst langen Bodenkontakt des Schuhs bzw. der Sohle auf dem Boden zu gewährleisten. Dies wiederum hat eine verbesserte Griffigkeit des Schuhs, verglichen mit anderen vorbekannten Lösungen, zur Folge.

Ermöglicht wird dies durch das Einbringen eines beweglichen Elements (Einsatz) in einen Nocken oder auch direkt in die Basis einer Sohle. Der Einsatz kann aus Metall bestehen, bevorzugt kommt allerdings ein abriebfester Kunststoff zum Einsatz, der durch Spritzgießen verarbeitet wird. Dabei ist es wichtig, dass sich der Kunststoff des Einsatzes mit dem Kunststoff des Nockens (d. h. des Grundkörpers) bzw. der Sohle nicht verbindet. Der Einsatz ist bevorzugt halbkreisförmig ausgebildet und wird zunächst als Komponente hergestellt. Dieses Teil wird dann in eine entsprechende Spritzgießform (Nockenform bzw. Sohlenform) eingelegt und mit Kunststoffmaterial (in erster Linie Thermoplastisches Polyurethan (TPU) oder Polyamid (PA)) umspritzt.

Das Material des Greifelementes ist - wie erläutert - dabei so gewählt, dass es sich nicht mit dem Nockenmaterial (d. h. dem Material des Nockengrundkörpers) verbindet und daher in Bogenlängsrichtung beweglich bleibt. Das Greifelement kann im Querschnitt rund oder in anderer fast beliebiger Weise geformt sein (z. B oval, d. h. elliptisch oder auch kantig).

Nocken mit dem beschriebenen Einsatz können an allen vorgesehenen Nockenpositionen oder auch nur an speziellen Stellen der Sohle vorgesehen werden.

Die Erhöhung der Traktion ergibt sich dadurch, dass der Einsatz (Griffelement) entlang der Bogenlängsrichtung der bogenförmigen Ausnehmung hin und her verschieblich angeordnet ist. Abhängig von der Kontaktsituation zwischen Sohle und Boden kann sich bei jedem Schritt das Griffelement in der (kreis)bogenförmigen Ausnehmung im NockenGrundkörper bewegen und endseitig mehr oder weniger aus der Grundkontur des Nocken-Grundkörpers herausragen.

Somit kann die Traktion des Schuhs am Boden - insbesondere beim Fußballspielen und beim Golfspielen - verbessert werden.

Der Nockengrundkörper ist bevorzugt permanent an der Sohle befestigt. Es ist aber auch möglich, ihn auswechselbar an der Sohle festzulegen, d. h. in lösbar anzuordnen.

In der Zeichnung ist ein Ausführungsbeispiel der Erfindung dargestellt. Es zeigen:
- Fig. 1: die Seitenansicht eines Fußballschuhs,
- Fig. 2: die Draufsicht auf die Unterseite des Schuhs, d. h. auf die Schuhsohle,
- Fig. 3: die Einzelheit "X" gemäß Fig. 2,
- Fig. 4: den Schnitt A-B gemäß Fig. 3, wobei ein Nockengrundkörper und der in diesem beweglich angeordnete Einsatz in Explosionsdarstellung skizziert sind,
- Fig. 5a, Fig. 5b: und
- Fig. 5c: drei verschiedene Positionen des Einsatzes im Nockengrundkörper während eines Bewegungszyklusses, bei dem der Schuh auf dem Boden aufsetzt und wieder vom Boden abhebt, und
- Fig. 6: den Schnitt A-B gemäß Fig. 3 für eine alternative Ausführungsform der Erfindung.

In Fig. 1 ist ein Fußballschuh skizziert, der eine Schuhsohle 1 aufweist, die mit einem Schuhoberteil 11 in bekannter Weise verbunden ist. An der Unterseite 2 der Schuhsohle 1 sind Nocken 3 angeordnet. Diese können - was ihren Grundkörper anbelangt - direkt aus dem Material der Schuhsohle 1 (bzw. im Falle von mehreren Materialien, aus denen die Sohle besteht, aus dem Material der Außensohle) durch Spritzgießen angeformt sein; möglich ist es auch, dass die Nocken 3 separat hergestellt und dann, ggf. lösbar, an der Unterseite 2 der Schuhsohle 1 angebracht sind. Der Schuh bzw. seine Schuhsohle 1 weisen eine Schuhlängsrichtung L auf.

Aus Fig. 2 geht die Lage der Nocken 3 auf der Unterseite 2 der Schuhsohle 1 nochmals näher hervor. Zu erkennen ist, dass die länglich ausgebildeten Nocken 3 - zumindest diejenigen, die im Vorderfußbereich angeordnet sind - eine Nockenlängsrichtung N aufweisen. Zu sehen ist, dass diese Nockenlängsrichtung N zur Sohlenlängsrichtung L einen Winkel α einschließt. Dieser bleibt zumeist unter 25°.

Die Ausgestaltung der Nocken 3, d. h. zumindest einer Anzahl der insgesamt an der Sohlenunterseite angeordneten Nocken, ist detailliert in den Figuren 3 und 4 ersichtlich.

Der Nocken 3 besteht aus einem Grundkörper 4, der - wie bereits erwähnt - bevorzugt aus dem Material der Schuhsohle 1 beim Spritzgießen der Sohle mit ausgebildet wird. Aus Fig. 4 ist ersichtlich, dass im Grundkörper 4 eine kreisbogenförmige Ausnehmung 5 eingearbeitet ist. Die Ausnehmung 5 weist eine Bogenlängsrichtung B auf. Die Ausnehmung 5 beginnt und endet an einer Oberfläche 6 des Grundkörpers 4, d. h. an einer Fläche, die (im Unterschied zur Darstellung in den Figuren) bei bestimmungsgemäßem Gebrauch der Schuhsohle dem Boden zugewandt ist und diesen kontaktiert. In der Oberfläche 6 bildet die Ausnehmung 5 zwei Öffnungen 7 und 8 aus.

In der Ausnehmung 5 ist ein Einsatz 9 angeordnet (in Fig. 4 ist dieser in Explosionsdarstellung oberhalb des Nockengrundkörpers 4 zu sehen), der eine Außenform aufweist, die kongruent, d. h. genau passend zur Form der Ausnehmung 5 ist. Die Form des Einsatzes 9 ist etwa die eines halben Torus, der sich über einen Bogenwinkel β erstreckt, der im Bereich von 180° liegt (s. obere Teilfigur von Fig. 4).

Der Einsatz 9 hat in seinen beiden Endbereichen etwas hervorspringende nasenförmige Fortsätze, die Mittel 10 darstellen, die die Beweglichkeit des Einsatzes 9 begrenzen, wenn dieser sich im Grundkörper 4 des Nockens 3 befindet.

Die Funktionsweise des vorgeschlagenen Nockens 3 wird aus der Figurenabfolge in den Figuren 5a, 5b und 5c ersichtlich.

Vor dem Auftreffen des Schuhs am Boden befindet sich der Einsatz 9 beispielsweise in der in Fig. 5a dargestellten Position. Der erste Kontakt des Schuhs mit dem Boden erfolgt durch Kontaktnahme des Endes 12 des Einsatzes 9 mit dem Boden. Durch die Kraft, die beim Auftreffen des Schuhs auf dem Boden wirkt, wird der Einsatz 9 in Bogenlängsrichtung B entlang der Ausnehmung 5 verschoben, wobei ein Zwischenstadium in Fig. 5b dargestellt ist.

Im weiteren Verlauf des Abrollens des Schuhs auf dem Boden wird der Einsatz 9 weiter entlang der Ausnehmung 5 verschoben, bis er - beim Abheben vom Boden - die in Fig. 5c dargestellte Stellung aufweist. Die Mittel 10 verhindern, dass sich der Einsatz 9 über die in den Figuren 5a und 5c dargestellten maximalen Endlagen hinaus bewegen kann.

Eine alternative Ausgestaltung des erfindungsgemäßen Konzepts ist aus Fig. 6 ersichtlich. Ein Unterschied zu der vorbeschriebenen Ausführungsform besteht hier darin, dass der Grundkörper 4 hier quasi aus dem Material der Sohle 1 selber ausgeformt ist. Dies kann bei der Herstellung der Sohle 1 aus einer einzigen Kunststoffkomponente vorgesehen werden oder - wie im skizzierten Ausführungsbeispiel - auch im Falle dessen, dass die Sohle aus zwei (mehreren) verschiedenen Kunststoffmaterialien besteht. Vorliegend besteht die Sohle 1 aus einer ersten Komponente E (beispielsweise EVA) und einer zweiten (härteren) Komponente A, die die Außensohle bzw. Lauffläche bildet. Der Grundkörper 4 ist hier aus dem Material A ausgeformt und bildet wiederum die bogenförmige Ausnehmung 5, in der sich der Einsatz 9, wie beschrieben, bewegen kann.

Die beschriebene Lösung gemäß Fig. 6 kommt beispielsweise bevorzugt für einen Golfschuh oder für eine Spike-Sohle zum Einsatz.

Hier kann der Überstand der Oberfläche 6 über der Unterseite 2 der Sohle 1 gegebenenfalls und bei entsprechendem Wunsch sehr gering gehalten werden. Im Ausführungsbeispiel gemäß Fig. 6 ragt der als Grundkörper 4 fungierende Teil des Sohlenmaterials mit seiner Oberfläche 6 lediglich 5 bis 10 mm aus der Oberfläche der Unterseite 2 heraus.

Aufgrund der erläuterten Verschiebebewegung des Einsatzes 9 im Grundkörper 4 des Nockens 3 ergeben sich demgemäß eine verbesserte Griffigkeit des Schuhs am Boden sowie eine höhere Standstabilität des Schuhs, da durch den Einsatz 9 ein verbessertes Verhaken des Schuhs am Boden möglich wird.

Sehr vorteilhaft wird der Nocken 3 nach dem oben erläuterten Verfahren produziert, wonach der vorgefertigte Einsatz 9 in ein Spritgießwerkzeug für die Sohle eingelegt und dann beim Spritzen der Sohle umspritzt wird, so dass er in seiner Montageendposition zu liegen kommt. Somit kann der Einsatz 9 hinterschnittsfrei (trotz der Mittel 10) im Nocken 3 angeordnet bzw. montiert werden.

### Bezugszeichenliste:

- 1: Schuhsohle
- 2: Unterseite
- 3: Nocken
- 4: Grundkörper
- 5: bogenförmige Ausnehmung
- 6: Oberfläche
- 7: Öffnung
- 8: Öffnung
- 9: Einsatz
- 10: Mittel zur Begrenzung der Beweglichkeit
- 11: Schuhoberteil
- 12: Ende

- B: Bogenlängsrichtung
- N: Nockenlängsrichtung
- L: Sohlenlängsrichtung

- α: Winkel
- β: Bogenwinkel

## Patentansprüche

1. Schuhsohle (1), die an ihrer bei bestimmungsgemäßem Gebrauch dem Boden zugewandten Unterseite (2) mindestens einen Nocken (3) aufweist, der zur Kontaktnahme mit dem Boden ausgebildet ist, wobei der Nocken (3) einen Grundkörper (4) umfasst, der an der Unterseite (2) der Sohle (1) fest angeordnet ist,
**dadurch gekennzeichnet, dass**
im Grundkörper (4) eine bogenförmige Ausnehmung (5) mit einer Bogenlängsrichtung (B) angeordnet ist, die an einer dem Boden zugewandten Oberfläche (6) des Grundkörpers (4) zwei Öffnungen (7, 8) aufweist, wobei in der Ausnehmung (5) ein Einsatz (9) angeordnet ist, der eine zur bogenförmigen Ausnehmung (5) kongruente Form aufweist, wobei der Einsatz (9) in Bogenlängsrichtung (B) der bogenförmigen Ausnehmung (5) beweglich im Grundkörper (4) angeordnet ist.

2. Schuhsohle nach Anspruch 1, **dadurch gekennzeichnet, dass** die Ausnehmung (5) kreisbogenförmig ausgebildet ist.

3. Schuhsohle nach Anspruch 1 oder 2, **dadurch gekennzeichnet, dass** der Grundkörper (4) eine längliche Form mit einer Nockenlängsrichtung (N) aufweist.

4. Schuhsohle nach Anspruch 3, **dadurch gekennzeichnet, dass** die Nockenlängsrichtung (N) zu einer Sohlenlängsrichtung (L) einen Winkel (α) aufweist, der kleiner als 25°, vorzugsweise kleiner als 15°, ist.

5. Schuhsohle nach einem der Ansprüche 1 bis 4, **dadurch gekennzeichnet, dass** sich der Einsatz (9) über einen Bogenwinkel (β) erstreckt, der zwischen 160° und 200°, vorzugsweise zwischen 170° und 190°, beträgt.

6. Schuhsohle nach einem der Ansprüche 1 bis 5, **dadurch gekennzeichnet, dass** der Einsatz (9) eine so große Erstreckung in Bogenlängsrichtung (B) aufweist, dass der Einsatz (9) in jeder Position in der bogenförmigen Ausnehmung (5) aus mindestens einer der Öffnungen (7, 8) herausragt.

7. Schuhsohle nach einem der Ansprüche 1 bis 6, **dadurch gekennzeichnet, dass** der Einsatz (9) in einem Schnitt senkrecht zur Bogenlängsrichtung (B) eine runde Form, eine elliptische Form oder eine elliptische Form mit einseitiger Verbreiterung eines elliptischen Abschnitts aufweist.

8. Schuhsohle nach einem der Ansprüche 1 bis 7, **dadurch gekennzeichnet, dass** der Einsatz (9) mit Mitteln (10) versehen ist, mit denen die Beweglichkeit des Einsatzes (9) relativ zur bogenförmigen Ausnehmung (5) begrenzt wird.

9. Schuhsohle nach einem der Ansprüche 1 bis 8, **dadurch gekennzeichnet, dass** der Einsatz (9) aus Metall, insbesondere aus Aluminium oder aus Magnesium, besteht.

10. Schuhsohle nach einem der Ansprüche 1 bis 8, **dadurch gekennzeichnet, dass** der Grundkörper (4) und der Einsatz (9) aus Kunststoffmaterial bestehen, wobei die Kunststoffe von Grundkörper (4) und Einsatz (9) verschieden sind.

11. Schuhsohle nach einem der Ansprüche 1 bis 10, **dadurch gekennzeichnet, dass** der Grundkörper (4) an der Sohle (1) lösbar angeordnet ist.

12. Schuh, insbesondere Sportschuh, mit einer Schuhsohle (1) nach einem der Ansprüche 1 bis 11 und einem Schuhoberteil (11), das mit der Schuhsohle (1) verbunden ist.

13. Schuh nach Anspruch 12, **dadurch gekennzeichnet, dass** er ein Fußballschuh ist.

14. Schuh nach Anspruch 12, **dadurch gekennzeichnet, dass** er ein Golfschuh ist.

15. Verfahren zur Herstellung einer Schuhsohle nach einem der Ansprüche 1 bis 11, **dadurch gekennzeichnet, dass** es die Schritte aufweist:
a) Herstellen mindestens eines bogenförmigen Einsatzes (9);
b) Einlegen des mindestens einen hergestellten Einsatzes (9) in eine Spritzgießform für die Schuhsohle (1);
c) Spritzgießen der Schuhsohle (1) samt mindestens einem Grundkörper (4) eines Nockens (3), wobei der mindestens eine Einsatz (9) vom Kunststoffmaterial des Grundkörpers (4) umspritzt wird, so dass sich die bogenförmige Ausnehmung (5) im Grundkörper (4) bildet.

## Claims

1. Shoe sole (1), which has at least one cleat (3) that is designed to make contact with the ground on the underside (2) of the sole facing towards the ground when used as intended, wherein the cleat (3) comprises a base body (4) that is fixed to the underside (2) of the sole (1),
**characterized in that**
an arcuate recess (5) having a longitudinal direction of arc (B) is arranged in the base body (4) which has two openings (7, 8) on a surface (6) facing the ground of the base body (4), wherein an insert (9) having a shape congruent to the arcuate recess (5) is arranged in the recess (5), wherein the insert (9) is arranged such as to be movable in the base body (4) in the longitudinal direction of arc (B) of the arcuate recess (5).

2. Shoe sole according to claim 1, **characterized in that** the recess (5) is designed as a circular arc.

3. Shoe sole according to claim 1 or 2, **characterized in that** the base body (4) comprises an elongated shape with a longitudinal direction of cleat (N).

4. Shoe sole according to claim 3, **characterized in that** the longitudinal direction of cleat (N) has an angle (α) to a longitudinal direction (L) of sole which is smaller than 25°, preferably smaller than 15°.

5. Shoe sole according to one of claims 1 to 4, **characterized in that** the insert (9) extends along an angle of the arc (β) which is between 160° and 200°, preferably between 170° and 190°.

6. Shoe sole according to one of claims 1 to 5, **characterized in that** the insert (9) has an extension in longitudinal direction of arc (B) which is so long that the insert (9) protrudes from at least one of the openings (7, 8) in each position in the arcuate recess (5).

7. Shoe sole according to one of claims 1 to 6, **characterized in that** the insert (9) comprises a round shape, an elliptical shape or an elliptical shape with an enlargement at one end of an elliptical section in a cross section perpendicular to the longitudinal direction of arc (B).

8. Shoe sole according to one of claims 1 to 7, **characterized in that** the insert (9) is provided with means (10) by which the movability of the insert (9) is limited relatively to the arcuate recess (5).

9. Shoe sole according to one of claims 1 to 8, **characterized in that** the insert (9) consists of metal, especially of aluminium or magnesium.

10. Shoe sole according to one of claims 1 to 8, **characterized in that** the base body (4) and the insert (9) consists of plastic material, wherein the plastic materials of the base body (4) and of the insert (9) are different.

11. Shoe sole according to one of claims 1 to 10, **characterized in that** the base body (4) is arranged detachably at the sole (1).

12. Shoe, especially sports shoe, with a shoe sole (1) according to one of claims 1 to 11 and a shoe upper part (11) which is connected with the shoe sole (1).

13. Shoe according to claim 12, **characterized in that** it is a soccer shoe.

14. Shoe according to claim 12, **characterized in that** it is a golf shoe.

15. Method for the production of a shoe sole according to one of claim 1 to 11, **characterized in that** it comprises the steps of:
a) Producing of at least one arc-shaped insert (9);
b) Inserting of the at least one produced insert (9) into an injection mould for the shoe sole (1);
c) Injection moulding of the shoe sole (1) including at least one base body (4) of a cleat (3), wherein the at least one insert (9) is moulded around by the plastic material of the base body (4) so that the arcuate recess (5) is formed in the base body (4).

## Revendications

1. Semelle (1) qui présente au niveau de son côté inférieur (2) tourné vers le sol, lors d'une utilisation conforme, au moins un crampon (3) qui est prévu pour venir en contact avec le sol, le crampon (3) comprenant un corps de base (4) qui est disposé fixement sur le côté inférieur (2) de la semelle (1),
**caractérisée en ce**
**qu'**un évidement de forme courbe (5) avec une direction longitudinale courbe (B) est prévu dans le corps de base (4), lequel présente deux ouvertures (7, 8) au niveau d'une surface (6) du corps de base (4) tourné vers le sol, un insert (9) étant disposé dans l'évidement (5), lequel présente une forme coïncidant avec la forme de l'évidement de forme courbe (5), l'insert (9) étant disposé dans la direction longitudinale courbe (B) de l'évidement de forme courbe (5) de manière déplaçable dans le corps de base (4).

2. Semelle selon la revendication 1, **caractérisée en ce que** l'évidement (5) est réalisé en forme d'arc de cercle.

3. Semelle selon la revendication 1 ou 2, **caractérisée en ce que** le corps de base (4) présente une forme allongée avec une direction longitudinale de crampon (N).

4. Semelle selon la revendication 3, **caractérisée en ce que** la direction longitudinale de crampon (N) forme avec la direction longitudinale de semelle (L) un angle (α) qui est inférieur à 25°, de préférence inférieur à 15°.

5. Semelle selon l'une quelconque des revendications 1 à 4, **caractérisée en ce que** l'insert (9) s'étend sur un angle de courbe (β) qui est compris entre 160° et 200°, de préférence entre 170° et 190°.

6. Semelle selon l'une quelconque des revendications 1 à 5, **caractérisée en ce que** l'insert (9) présente une étendue dans la direction longitudinale courbe (B) suffisante pour que l'insert (9), dans chaque position, fasse saillie hors d'au moins l'une des ouvertures (7, 8) dans l'évidement de forme courbe (5).

7. Semelle selon l'une quelconque des revendications 1 à 6, **caractérisée en ce que** l'insert (9) présente, en coupe perpendiculairement à la direction longitudinale courbe (B), une forme ronde, une forme elliptique ou une forme elliptique avec un élargissement unilatéral d'une portion elliptique.

8. Semelle selon l'une quelconque des revendications 1 à 7, **caractérisée en ce que** l'insert (9) est pourvu de moyens (10) avec lesquels la mobilité de l'insert (9) par rapport à l'évidement de forme courbe (5) est limitée.

9. Semelle selon l'une quelconque des revendications 1 à 8, **caractérisée en ce que** l'insert (9) se compose de métal, en particulier d'aluminium ou de magnésium.

10. Semelle selon l'une quelconque des revendications 1 à 8, **caractérisée en ce que** le corps de base (4) et l'insert (9) se composent de matériaux plastiques, les plastiques du corps de base (4) et de l'insert (9) étant différents.

11. Semelle selon l'une quelconque des revendications 1 à 10, **caractérisée en ce que** le corps de base (4) est disposé de manière amovible sur la semelle (1).

12. Chaussure, en particulier chaussure de sport, comprenant une semelle (1) selon l'une quelconque des revendications 1 à 11, et une partie supérieure de chaussure (11) qui est connectée à la semelle (1).

13. Chaussure selon la revendication 12, **caractérisée en ce qu'**il s'agit d'une chaussure de football.

14. Chaussure selon la revendication 12, **caractérisée en ce qu'**il s'agit d'une chaussure de golf.

15. Procédé de fabrication d'une semelle selon l'une quelconque des revendications 1 à 11, **caractérisé en ce qu'**il comprend les étapes suivantes :
a) fabrication d'au moins un insert de forme courbe (9) ;
b) insertion de l'au moins un insert fabriqué (9) dans un moule de moulage par injection pour la semelle (1) ;
c) moulage par injection de la semelle (1) conjointement avec au moins un corps de base (4) d'un crampon (3), l'au moins un insert (9) étant surmoulé par le matériau plastique du corps de base (4), de telle sorte que l'évidement de forme courbe (5) se forme dans le corps de base (4).
